# EUROPÄISCHE PATENTANMELDUNG

(11) **EP 1 122 504 A1**
(43) Veröffentlichungstag der Anmeldung: **08.08.2001**
(21) Anmeldenummer: 00102437.1
(22) Anmeldetag: 04.02.2000
(51) Int. Cl.: F27D 15/02

(54) **Rostplatte, insbesondere für einen Brenngutkühler**

(71) Anmelder: BMH Claudius Peters GmbH, 21614 Buxtehude (DE)
(72) Erfinder: Binninger, Thomas, Dipl.-Ing., 22607 Hamburg (DE)
(74) Vertreter: Glawe, Delfs, Moll & Partner

(57) **Zusammenfassung**

Rostplatte, insbesondere für Brenngutkühler, mit einer zur Aufnahme eines Gutbetts bestimmten Plattenoberfläche und einer Vielzahl in dieser Oberfläche mündender Luftdurchtrittsöffnungen (7, 10, 11). Diese erweitern sich von einer im Abstand unterhalb der Plattenoberfläche liegenden Engstelle ausgehend nach oben hin. Die Öffnungskanten sind abgerundet. Zweckmäßigerweise wird ihre dem Gut ausgesetzte Oberfläche ganz oder teilweise aus einer Vielzahl von stückigen Körpern, vorzugsweise Kugeln (5) zusammengesetzt, die die Luftdurchtrittsöffnungen (7, 10, 11) zwischen sich bilden.

## Beschreibung

Es ist bekannt, den Rost eines Brenngutkühlers aus einer Vielzahl von Rostplatten zusammenzusetzen, auf deren Oberfläche das zu kühlende Gutbett liegt und die jeweils eine Vielzahl von in dieser Oberfläche mündender Luftdurchtrittsöffnungen enthalten, durch die Kühlluft in das darüber befindliche Gutbett geblasen wird. Erwünscht ist eine solche Anordnung der Kühlluftdurchtrittsöffnungen, daß die Kühlluft gut verteilt wird.

Erfindungsgemäß gelingt dies dadurch, daß die Luftdurchtrittsöffnungen sich von einer in Abstand unterhalb der Plattenoberfläche liegenden Engstelle ausgehend nach oben hin (also zum Gutbett hin) erweitern. Dadurch wird erreicht, daß die Luft weniger in Form einzelner, scharfer Strahlen in das Gutbett eintritt als vielmehr in großflächiger Verteilung.

Zweckmäßigerweise sind die Öffnungskanten abgerundet, um dem Gut weniger Bewegungswiderstand zu bieten und auch den vorzugsweise an Kanten ansetzenden Verschleiß zu mindern. Das gilt insbesondere für solche Platten, über die das Gutbett hinwegbewegt wird, wie beispielsweise in einem Schubrost. Dabei hat es sich als zweckmäßig erwiesen, wenn der Abrundungsradius nicht kleiner als der halbe Abstand zwischen der Engstelle und der Plattenoberfläche ist. Vorzugsweise liegt der Abrundungsradius etwa in der Größenordnung dieses Abstands. Letzteres bedeutet, daß die Kontur der Luftdurchtrittsöffnungen in ihrem Längsschnitt oberhalb der Engstelle etwa einem Kreisbogen folgt.

Strömungstechnisch günstig ist es, wenn sich die Luftdurchtrittsöffnungen von der Engstelle ausgehend auch nach unten hin erweitern.

Die Luftdurchtrittsöffnungen können als Bohrungen ausgeführt sein. Eine besonders vorteilhafte Ausführungsform zeichnet sich dadurch aus, daß die dem Gut ausgesetzte Oberfläche ganz oder teilweise von einer Vielzahl von stückigen Körpern zusammengesetzt ist, die zwischen sich die Luftdurchtrittsöffnungen bilden. Bevorzugt werden solche Körper, die zumindest auf ihrer dem Gut zugewendeten Seite eine rundliche, möglichst sphärische Gestalt haben. Jedoch sollen Körper mit polygonaler Begrenzung oder auch unregelmäßiger Begrenzung nicht ausgeschlossen sein. Bevorzugt werden solche Körper, die eine solche gegenseitige Anordnung gestatten, daß alle Luftdurchtrittsöffnungen etwa die gleiche Größe haben, um einen gleichmäßigen Luftdurchtritt über die gesamte Fläche zu gewährleisten. Wenn die Körper einander rundliche, vorzugsweise sphärische Oberflächen zuwenden, ergibt sich die Erweiterung der Luftdurchtrittsöffnungen nach oben hin ohne weiteres Zutun.

Der wesentliche Unterschied zwischen den beiden Ausführungsalternativen der Erfindung der Luftdurchtrittsöffnungen als Bohrungen einerseits und als Zwischenräume zwischen stükkigen Körpern (insbesondere Kugeln) andererseits besteht darin, daß sie im letzteren Fall weniger leicht durch darin sich fangende Partikeln verstopft werden. Denn außerhalb des Mittelbereichs der Öffnungen, der möglicherweise von Partikeln eingenommen wird, befinden sich Zwickelräume, die mit hoher Wahrscheinlichkeit frei bleiben und weiterhin den Luftdurchtritt ermöglichen. Die im Trichterraum einer Luftdurchtrittsöffnung sich fangenden Partikeln führen dabei zu einer Aufteilung des Luftstroms und tragen dadurch zu seiner gleichmäßigen Verteilung im Gutbett bei.

Zweckmäßig ist eine gegenseitige feste Verbindung der Körper damit diese die ihnen zugedachte Stellung sicher beibehalten. Besonders vorteilhaft ist eine starre gegenseitige Verbindung der Körper beispielsweise in der Form eines Guß- oder Sinterteils. Jedoch besteht auch die Möglichkeit, daß die feste gegenseitige Verbindung nicht starr, sondern beweglich ist, indem beispielsweise durchbohrte Körper auf einem sie durchdringenden Halteteil aufgereiht sind.

Die mittlere Querabmessung der Körper, gemessen in einer zur Plattenoberfläche parallelen Projektionsebene, liegt zweckmäßigerweise zwischen 1 und 6 cm, vorzugsweise im Bereich zwischen 1,5 und 4 cm. Sie bilden nach einem weiteren Merkmal der Erfindung gemeinsam einen plattenförmigen, statisch widerstandsfähigen Teil, der an der Begrenzung eines Luftzuführungsraums beteiligt ist, der sich innerhalb oder unterhalb der Rostplatte befindet. Dieser plattenförmige Teil kann die gesamte Oberseite der Platte bilden, soweit sie bei einem Schubrost nicht im Laufe der Relativbewegung von der benachbarten Platte überlappt wird.

Wenn die von den Körpern gebildete, oberseitig in der Rostplatte angeordnete Schicht für sich genommen keine hinreichende statische Widerstandsfähigkeit aufweist, können geeignete Unterstützungselemente vorgesehen werden. Diese können auch von weiteren Schichten stückiger Körper gebildet sein.

Um den Rostdurchfall gering zu halten oder gar zu unterbinden, kann es zweckmäßig sein, unterhalb der oberen Schicht eine untere Schicht mit kleineren Luftdurchtrittsöffnungen anzuordnen. Sollten Gutpartikeln durch die obere Schicht hindurchfallen, so werden sie von der unteren Schicht aufgehalten. Das gilt nicht nur für Partikeln, deren Abmessungen größer sind als die Abmessungen der Luftdurchtrittsöffnungen in der unteren Schicht, sondern auch für kleinere Partikeln, weil infolge der geringen Größe der Luftdurchtrittsöffnungen in der unteren Schicht die darin herrschende Luftgeschwindigkeit größer ist. Ferner kann es zweckmäßig sein, die Luftdurchtrittsöffnungen in der jeweiligen unteren Schicht versetzt gegenüber denjenigen der darüber befindlichen Schicht anzuordnen. Die hier im Hinblick auf die Verminderung des Rostdurchfalls erwähnte untere Schicht muß nicht tragend mit der oberen Schicht verbunden sein; jedoch kann es zweckmäßig sein, die tragende Funktion der unteren Schicht oder unteren Schichten mit der den Rostdurchfall verhindernden Funktion zu verbinden.

Da die von den stückigen Körpern gebildete obere Schicht dem Verschleiß durch das Brenngut unmittelbar ausgesetzt ist, empfiehlt es sich, sie aus verschleißfestem Werkstoff, beispielsweise Stahlguß oder Keramik, herzustellen. Aus Festigkeitsgründen kann es dann zweckmäßig sein, sie großflächig zu unterstützen und/oder sie mit einem Rahmen zu umfangen, der die parallel zu ihrer Flächenerstreckung auftretenden Kräfte aufnimmt. Dieser Rahmen braucht nicht bis zur Ebene der höchsten Erhebungen der stückigen Körper hochgeführt zu sein; vielmehr genügt es, ihn im unteren bis mittleren Bereich der stückigen Körper anzuordnen, so daß er dem Verschleiß durch das Brenngut nicht oder nicht wesentlich ausgesetzt ist.

Die Verwendung der erfindungsgemäßen Platte in Kühlrosten ist im Hinblick auf die Kühlluftverteilung besonders vorteilhaft. Jedoch ist sie auch bei Brennrosten einsetzbar.

Die Erfindung wird im folgenden näher unter Bezugnahme auf die Zeichnung erläutert, die zwei Ausführungsbeispiele veranschaulicht. Es zeiqen:
- Fig. 1: einen Längsschnitt und
- Fig. 2: eine Draufsicht einer ersten Ausführungsform und
- Fig. 3: die perspektivische Ansicht einer zweiten Ausführungsform einer Rostplatte.

In beiden Beispielen handelt es sich um denjenigen Typ von Rostplatten, der zur Bildung eines Schubrosts in einem hinteren Bereich 1 von einer dahinter angeordneten, gleichartigen Rostplatte überlappt wird, während sein vorderer Teil 2 ständig der darüber liegenden Gutschicht ausgesetzt ist. Die Rostplatte weist auf ihrer Unterseite Trage- und Befestigungsmittel 3 auf, die in bekannter, hier im einzelnen nicht interessierender Weise zur Befestigung der Platte an einer Tragkonstruktion dienen. Unterhalb der Rostplatte befindet sich ein Luftzuführungsraum, der von der Rostplatte begrenzt ist. Kühlluft wird ihm durch Gebläse unter einem solchen Überdruck zugeführt, daß die Kühlluft durch Öffnungen in der Rostplatte in die zu kühlende Gutschicht gedrückt wird. Alternativ kann innerhalb der einzelnen Rostplatte ein geschlossener Kühlluftzuführungsraum vorgesehen werden, dem Kühlluft durch eine Leitung zugeführt wird. In diesem Fall bildet der dargestellte Teil 2 der Rostplatte ebenfalls die obere Begrenzung des Kühlluftzuführungsraums.

Der Teil 2 der in Fig. 1 und 2 gezeigten Rostplatte wird von einem umlaufenden, stabilen Rahmen 4 und einer Schicht von Kugeln 5 gebildet, die miteinander und vorzugsweise auch mit dem Rahmen 4 einstückig beispielsweise als Gußteil verbunden sind. Zwischen benachbarten Kugeln 5 sind in deren Berührungsbereich Materialbrücken 6 gebildet, die die Verbindung bewirken. In der Draufsicht findet man jeweils zwischen drei Kugeln 5 und den sie verbindenden Materialbrücken 6 eine Luftdurchtrittsöffnungen 7.

Am Übergang des von den Kugeln 5 gebildeten, plattenförmigen Teils zum Rahmen 4 sind einige Kugeln 8 halbiert und großflächig mit dem Rahmen 4 verbunden. Die übrigen Kugeln 9 sind mit dem Rahmen 4 durch Materialbrücken verbunden, die den zwischen benachbarten Kugeln befindlichen Materialbrücken 6 gleichen. Auch hier finden sich Luftdurchtrittsöffnungen 10 bzw. 11.

Die Verbindung zwischen den benachbarten Kugeln 5 sowie zwischen den Kugeln 8, 9 einerseits und dem Rahmen 4 andererseits sind so gewählt, daß die im Betrieb auftretenden Kräfte aufgenommen, auf den Rahmen 4 übergeleitet und von diesem in bekannter Weise auf die Trag- und Befestigungselemente 3 übertragen werden können.

Die Kugeln 5 bilden die im allgemeinen Teil dieser Beschreibung oben als stückige Körper bezeichneten Elemente. Die Luftdurchtrittsöffnungen 7, 10, 11 haben in der Mittelebene des von den Kugeln gebildeten, plattenförmigen Teils ihren engsten Querschnitt und erweitern sich trichterartig nach oben. Der Abstand 12 von der zur Aufnahme des Gutbetts bestimmten Plattenoberfläche beträgt im dargestellten Beispiel etwa einen Kugelradius. Der durchtretende Luftstrom verlangsamt sich von der Engstelle aus nach oben, bis er auf die Gutpartikeln trifft und von diesen weiter zerteilt wird. Dazu tragen insbesondere auch diejenigen Partikeln bei, die sich jeweils im Trichterbereich einer der Durchtrittsöffnungen befinden. Da der größte Teil des freien Bereichs 2 der Rostplatte von dem von den Kugeln 5 gebildeten plattenförmigen Teil eingenommen wird, nämlich mehr als 50 % und vorzugsweise mehr als 70 %, findet der Luftdurchtritt nahezu vollflächig statt.

Dank der Kugelform wird die Bildung scharfer Rauhigkeiten auf der Oberseite der Platte vermieden. Die Förderbewegung wird daher nicht wesentlich gehemmt. Die Abwesenheit von Kanten vermindert den Verschleiß.

Im Ausführungsbeispiel gemäß Fig. 3 bildet der Rostplattenkörper eine Mulde 15, die an den Seiten von den Teilen eines Rahmens 16 und unterseitig von einem Boden 17 begrenzt wird, der luftdurchlässig ist (nicht gezeigt). In der Mulde befinden sich aufliegend auf dem Boden 17 mehrere Schichten 18 von Kugeln kleineren Durchmessers und darüber eine Schicht 19 von Kugeln 20 größeren Durchmessers. Die Kugeln 20 innerhalb der Schicht 19 sind fest miteinander verbunden. Die Kugeln in den Schichten 18 können lose eingelegt oder miteinander verbunden sein. Es können auch die verschiedenen Schichten fest miteinander zu einem Körper verbunden sein. Die Schichten 18, 19 bzw. der von diesen Schichten gebildete einheitliche Körper können als besonderer Teil in die Mulde 15 eingesetzt und gegenüber den Betriebskräften durch den umlaufenden Rahmen 16 gehalten sein. Sie können aber auch fest mit dem Rahmen 16 verbunden sein. Die oberste Schicht 19 bildet die Oberfläche der Rostplatte in deren Bereich 2. Sie wird getragen von den darunter befindlichen Schichten 18. Sie kann aber auch selbsttragend ausgebildet sein.

Die unter der oberen Schicht 19 befindlichen unteren Schichten 18 haben infolge ihres geringeren Durchtrittsquerschnitts einen größeren Luftwiderstand und vergleichmäßigen daher den Luftstrom über den Gesamtquerschnitt, bevor er die obere Schicht 19 erreicht. Ferner haben die unteren Schichten 18 die Eigenschaft, daß sie die durch die obere Schicht 19 hindurchfallenden Partikeln in der Art eines Filters auffangen und festhalten, bis der Kühlluftstrom sie wieder nach oben zurückführt.

## Patentansprüche

1. Rostplatte, insbesondere für Brenngutkühler, mit einer zur Aufnahme eines Gutbetts bestimmten Plattenoberfläche und einer Vielzahl in dieser Oberfläche mündender Luftdurchtrittsöffnungen (7, 10, 11), die sich von einer in Abstand (12) unterhalb der Plattenoberfläche liegenden Engstelle nach oben hin erweitern, dadurch gekennzeichnet, daß die Öffnungskanten abgerundet sind, wobei der Abrundungsradius nicht kleiner als der halbe Abstand zwischen der Engstelle und der Plattenoberfläche ist.

2. Rostplatte nach Anspruch 1, dadurch gekennzeichnet, daß der Abrundungsradius etwa gleich dem Abstand zwischen der Engstelle und der Plattenoberfläche ist.

3. Rostplatte nach Anspruch 1 oder 2, dadurch gekennzeichnet, daß sich die Luftdurchtrittsöffnungen (7, 10, 11) von der Engstelle aus auch nach unten hin erweitern.

4. Rostplatte nach einem der Ansprüche 1 bis 3, dadurch gekennzeichnet, daß ihre dem Gut ausgesetzte Oberfläche ganz oder teilweise aus einer Vielzahl von stückigen Körpern (5) zusammengesetzt ist, die die Luftdurchtrittsöffnungen (7) zwischen sich bilden.

5. Rostplatte nach Anspruch 4, dadurch gekennzeichnet, daß die Körper (5) eine rundliche Außenfläche haben.

6. Rostplatte nach Anspruch 5, dadurch gekennzeichnet, daß die Körper Kugeln (5) sind.

7. Rostplatte nach einem der Ansprüche 4 bis 6, dadurch gekennzeichnet, daß die Körper (5) von einem Rahmen (4, 16) eingeschlossen sind.

8. Rostplatte nach einem der Ansprüche 4 bis 7, dadurch gekennzeichnet, daß die Körper (5) tragfähig miteinander verbunden sind.

9. Rostplatte nach Anspruch 8, dadurch gekennzeichnet, daß sie ein Guß- oder Sinterteil bilden.

10. Rostplatte nach einem der Ansprüche 4 bis 9, dadurch gekennzeichnet, daß die mittlere Querabmessung der Körper (5) zwischen 1 und 6 cm liegt.

11. Rostplatte nach einem der Ansprüche 4 bis 10, dadurch gekennzeichnet, daß die Körper (5) einen plattenförmigen Teil bilden, der an der Begrenzung eines Luftzuführungsraums beteiligt ist.

12. Rostplatte nach einem der Ansprüche 4 bis 11, dadurch gekennzeichnet, daß eine von den Körpern (5, 20) gebildete, obere Schicht (19) über wenigstens einer unteren Schicht (18) mit kleineren Luftdurchtrittsöffnungen angeordnet ist.

13. Rostplatte nach Anspruch 12, dadurch gekennzeichnet, daß die untere Schicht (18) aus stückigen Körpern geringer Größe zusammengesetzt ist, die zwischen sich die kleineren Luftdurchtrittsöffnungen bilden.

14. Rostplatte nach Anspruch 12 oder 13, dadurch gekennzeichnet, daß die Luftdurchtrittsöffnungen in der unteren Schicht (18) bzw. den unteren Schichten (18) gegenüber den Luftdurchtrittsöffnungen (7) der oberen Schicht (19) überwiegend seitlich versetzt sind.

## Geänderte Patentansprüche

### Geänderte Patentansprüche gemäss Regel 86(2) EPÜ.

1. Rostplatte, insbesondere für Brenngutkühler, mit einer zur Aufnahme eines Gutbetts bestimmten Plattenoberfläche und einer Vielzahl in dieser Oberfläche mündender Luftdurchtrittsöffnungen (7, 10, 11), dadurch gekennzeichnet, daß die Luftdurchtrittsöffnungen (7, 10, 11) sich von einer in Abstand (12) unterhalb der Plattenoberfläche liegenden Engstelle nach oben hin erweitern.

2. Rostplatte nach Anspruch 1, dadurch gekennzeichnet, daß die Öffnungskanten abgerundet sind.

3. Rostplatte nach Anspruch 2, dadurch gekennzeichnet, daß der Abrundungsradius nicht kleiner als der halbe Abstand zwischen der Engstelle und der Plattenoberfläche ist.

4. Rostplatte nach Anspruch 3, dadurch gekennzeichnet, daß der Abrundungsradius etwa gleich dem Abstand zwischen der Engstelle und der Plattenoberfläche ist.

5. Rostplatte nach einem der Ansprüche 1 bis 4, dadurch gekennzeichnet, daß sich die Luftdurchtrittsöffnungen (7, 10, 11) von der Engstelle aus auch nach unten hin erweitern.

6. Rostplatte nach einem der Ansprüche 1 bis 5, dadurch gekennzeichnet, daß ihre dem Gut ausgesetzte Oberfläche ganz oder teilweise aus einer Vielzahl von stückigen Körpern (5) zusammengesetzt ist, die die Luftdurchtrittsöffnungen (7) zwischen sich bilden.

7. Rostplatte nach Anspruch 6, dadurch gekennzeichnet, daß die Körper (5) eine rundliche Außenfläche haben.

8. Rostplatte nach Anspruch 7, dadurch gekennzeichnet, daß die Körper Kugeln (5) sind.

9. Rostplatte nach einem der Ansprüche 1 bis 8, dadurch gekennzeichnet, daß die Körper (5) von einem Rahmen (4, 16) eingeschlossen sind.

10. Rostplatte nach einem der Ansprüche 1 bis 9, dadurch gekennzeichnet, daß die Körper (5) tragfähig miteinander verbunden sind.

11. Rostplatte nach Anspruch 10, dadurch gekennzeichnet, daß sie ein Guß- oder Sinterteil bilden.

12. Rostplatte nach einem der Ansprüche 1 bis 11, dadurch gekennzeichnet, daß die mittlere Querabmessung der Körper (5) zwischen 1 und 6 cm liegt.

13. Rostplatte nach einem der Ansprüche 1 bis 12, dadurch gekennzeichnet, daß die Körper (5) einen plattenförmigen Teil bilden, der an der Begrenzung eines Luftzuführungsraums beteiligt ist.

14. Rostplatte nach einem der Ansprüche 1 bis 13, dadurch gekennzeichnet, daß eine von den Körpern (5, 20) gebildete, obere Schicht (19) über wenigstens einer unteren Schicht (18) mit kleineren Luftdurchtrittsöffnungen angeordnet ist.

15. Rostplatte nach Anspruch 14, dadurch gekennzeichnet, daß die untere Schicht (18) aus stückigen Körpern geringer Größe zusammengesetzt ist, die zwischen sich die kleineren Luftdurchtrittsöffnungen bilden.

16. Rostplatte nach Anspruch 14 oder 15, dadurch gekennzeichnet, daß die Luftdurchtrittsöffnungen in der unteren Schicht (18) bzw. den unteren Schichten (18) gegenüber den Luftdurchtrittsöffnungen (7) der oberen Schicht (19) überwiegend seitlich versetzt sind.
